# EUROPÄISCHE PATENTSCHRIFT

(11) **EP 0 657 702 B1**
(45) Veröffentlichungstag und Bekanntmachung des Hinweises auf die Patenterteilung: **12.04.2000**
(21) Anmeldenummer: 94119293.2
(22) Anmeldetag: 07.12.1994
(51) Int. Cl.: F24F 9/00

(54) **Anordnung zur Erzeugung zweier gegenläufiger Luftschleier**
Arrangement for producing two air curtains moving in opposing directions
Dispositif pour la génération de deux rideaux d'air à sens de circulation opposée

(30) Priorität: 08.12.1993 DE 4341784
(43) Veröffentlichungstag der Anmeldung: 14.06.1995
(73) Patentinhaber: TTL Tür + Torluftschleier Lufttechnische Geräte GmbH, 73650 Winterbach (DE)
(72) Erfinder: Laternser, Alois, D-71686 Remseck (DE)
(74) Vertreter: Rüger, Rudolf, Dr.-Ing.

(56) Entgegenhaltungen:
- EP-A- 0 511 576
- DE-A- 3 050 685
- DE-U- 9 010 016
- US-A- 3 023 688

## Beschreibung

Luftschleier werden verwendet, wenn an offenen Türen oder Toren möglichst ein Eindringen von Außenluft in den Raum bzw. ein Entweichen von Raumluft nach außen verhindert werden soll. Eine Anordnung, um einen solchen Torluftschleier zu erzeugen, ist aus der DE-PS 30 50 685 bekannt. In dem Gehäuse befindet sich ein Hochdrucklüfter, dessen Saugseite an einen Lufteinlass und dessen Druckseite an eine Ejektordüse angeschlossen ist. Die Ejektordüse, dient dazu, einen Induktionsluftstrahl zu erzeugen, um die mit einem weiteren Lüfter aus dem Luftauslass ausgeblasene Luft über die gesamte Torhöhe transportieren zu können. Diese sogenannte Primärluft wird mit geringerem Druck aus dem Luftauslass ausgestoßen und würde ohne den Induktionsluftstrahl nicht weit genug bis zum Boden reichen.

Außerdem befindet sich in dem Strömungsweg zwischen dem Lufteinlass und dem Luftauslass eine Luftkonditioniereinrichtung, um sowohl die Temperatur als auch gegebenenfalls die Luftfeuchte der ausgeblasenen Luft einstellen zu können.

Das bekannte Gerät wird in der Weise eingesetzt, dass sein Lufteinlass dem Rauminneren zugekehrt ist, während der Luftauslass mit den Ejektordüsen von oben nach unten parallel zur Türöffnung gerichtet ist. Dadurch entsteht beim Betrieb eine Luftwalze, deren Luftströmung in der Nähe des Bodens von der Türöffnung zum Rauminneren gerichtet ist, wie dies auch in dem Aufsatz "Energieeinsparung durch Einsatz von Luftschleieranlagen" in der Zeitschrift "Ki Klima-Kälte-Heizung", 9/1983 beschrieben ist.

Die bekannte Einrichtung arbeitet solange zufriedenstellend, als der Druck im Rauminneren dem Druck der Atmosphäre außerhalb des Raumes entspricht. Sobald jedoch in dem Raum weitere Belüftungseinrichtungen wirksam sind oder thermischer Auftrieb vorhanden ist, entsteht ein Unterdruck und der Luftschleier ist nicht mehr in der Lage, ein Eindringen von Außenluft durch den Luftschleier hindurch zu verhindern. Vielmehr strömt in Bedennähe aufgrund der dort entsprechend gerichteten Luftströmung der Luftwalze des Torluftschleiers Außenluft ein, die neben der Tür einen Kaltluftsee hervorruft.

Außerdem erzeugt diese Art der Luftführung eine weit in den zu schützenden Raum reichende Luftwalze.

Man hat deswegen bereits versucht, wie ebenfalls in dem bereits zitierten Aufsatz "Energieeinsparung durch Einsatz von Luftschleieranlagen" in der Zeitschrift "Ki Klima-Kälte-Heizung", 9/1983 erläutert ist, das bekannte Gerät anders herum zu montieren, so dass die Luftwalze am Boden nicht mehr zum Rauminneren, sondern nach außen gerichtet ist. Diese Anordnung hat bei Druckausgleich zwischen Rauminnerem und Außenatmosphäre aber bereits den Nachteil verhältnismäßig großer Wärmeverluste, weil unterhalb der Türoberkante in den Lufteinlass ständig Außenluft eingesaugt wird, die beim Ausblasen aus dem Torluftschleiergerät zu einer Druckerhöhung im Rauminneren führt, so dass sich im Rauminneren ein Überdruck aufbaut, der den Luftschleier nach außen drückt. Umgekehrt entsteht bei Unterdruck im Rauminneren ein zusätzlicher Abstrom von Außenluft als Zuluft in den Raum selbst.

Die ständig unmittelbar eingesaugte Außenluft erhöht im Vergleich zu der zuvor erläuterten Variante den Energieaufwand zur Temperierung des Luftschleiers. Der Energiebedarf ist etwa doppelt so groß wie bei der ersten Variante, wenn gleiche Innenraumtemperatur und eine Temperaturdifferenz zwischen Innen und Außen von ca 10 bis 20 K angenommen wird.

Eine weitere aus der Praxis bekannt Ausführungsform sieht die Verwendung von zwei Luftschleiergeräten vor, um die abschirmende Wirkung zu verbessern, wobei das eine an der Innenseite der Tür und das andere an der Außenseite der Tür so angebracht ist, dass beide Torluftschleiergeräte Luftwalzen mit entgegengesetztem Drehsinn erzeugen, wobei die absteigende Luftströmung zwischen den Walzen auftritt. Dies bedeutet, dass das auf der Außenseite befindliche Torluftschleiergerät ständig kalte Außenluft ansaugt und folglich dieses Luftschleiergerät eine große Wärmeleistung erbringen muß, da die abwärtsströmende Luft aus diesem Luftschleiergerät etwa dieselbe Temperatur haben muß wie das mit der Raumluft versorgte Luftschleiergerät. Andernfalls würde bei Unterdruck im Raum die kältere Luft aus dem äußeren Luftschleiergerät als Zugluft in den Raum eingesaugt werden. Diese Zuluftströmung würde unter der Luftwalze des inneren Torluftschleiergerätes am Boden eindringen und wiederum in der Nachbarschaft der Tür einen Kaltluftsee erzeugen.

Der Energiebedarf ist hierbei etwa genauso groß wie bei einer einfachen Luftwalze, die am Boden nach außen gerichtet ist.

Schließlich ist es aus dem Aufsatz "Kaltluftabriegelung durch Warmluftschleier", in "Sanitäre Technik", Nr. 2/1961 bekannt zwei gegenläufige Luftglocken zu verwenden, wobei die aufwärts gerichtete Strömung zwischen den beiden Luftglocken auftritt. Hierzu wird ein gemeinsames Gebläse sowie eine gemeinsame Heizeinrichtung verwendet, um beide Luftglocken zu erzeugen. Der Energiebedarf zum Heizen der umgewälzten Luft ist deswegen mindestens so groß wie bei der ganz oben als erstes diskutierten Ausführungsform.

Die in dieser Zeitschrift gezeigt Einrichtung unterscheidet sich funktionsmäßig nicht von der Anordnung nach der EP 0 511 576 A2 oder der Torluftschleieranlage nach der US-A-3 023 688. In beiden Fällen haben beide Luftwalzen dieselbe Lufttemperatur, was zu einem erheblichen Energieverlust führt.

Ähnlich wie die zuvor erläuterte Kaltluftabriegelung durch Warmluftschleier arbeitet die Einrichtung nach der US-A-3 023 688. Auch bei dieser Einrichtung sind oberhalb des lufttechnisch abzuriegelnden Tores zwei Gebläseeinrichtungen angeordnet, von denen jede für sich einen walzenförmigen Luftschieier erzeugt. Die walzenförmigen Luftschleier haben entgegengesetzten Drehsinn und erzeugen zwischen sich eine nach oben gerichtete Luftströmung. Bei der bekannten Einrichtung sind in beiden Strömungswegen Heizeinrichtungen vorgesehen. Auf diese Weise wird nicht nur der zum Rauminneren gelegene Luftschleier auf Temperatur gehalten sondern auch der außenliegende Luftschleier, was zu einem erheblichen Energiebedarf führt. Da sich diese Anordnung nicht grundsätzlich von der zuvor erläuterten Kaltluftabriegelung durch Warmluftschleier unterscheidet, ist der Energiebedarf entsprechend hoch.

Ausgehend hiervon ist es Aufgabe der Erfindung, eine Anordnung zum Erzeugen eines Tür- oder Torluftschleiers zu schaffen, die auch bei Unterdruck im Rauminneren wirksam ein Eindringen von kalter Außenluft verhindert und einen geringeren Energiebedarf hat.

Diese Aufgabe wird erfindungsgemäß durch die Anordnung mit den Merkmalen des Anspruches 1 gelöst.

Infolge der Verwendung der zwei Gebläseeinrichtungen werden zwei Luftwalzen erzeugt, die gegensinnig gerichteten Drehsinn aufweisen. Die Gebläseeinrichtungen sind so angeordnet, dass die aufsteigende Luftströmung zwischen den Walzen auftritt. Bei dieser Anordnung arbeitet das der Tür unmittelbar benachbarte Torluftschleiergerät wie ein einzelnes Torluftschleiergerät nach dem Stand der Technik, d.h. die mit hoher Geschwindigkeit ausgestoßene Luft strömt unmittelbar an der Türöffnung nach unten und wird am Boden in Richtung auf das Rauminnere und kurz danach nach oben umgelenkt. Diese Anordnung ist bei Druckausgleich zwischen Rauminneren und Außenatmosphäre bereits für sich genommen außerordentlich wirkungsvoll. Die innenliegende Luftwalze strömt in der entgegengesetzten Richtung, wobei aber wegen der umgekehrt laufenden Luftwalze unmittelbar an der Tür von der inneren Luftwalze keine Luft nach außen dringen kann.

Zufolge der betriebsmäßigen Unabhängigkeit der beiden Gebläseeinrichtungen braucht die äußere Gebläseeinrichtung nicht beheizt zu werden, ohne dass dadurch eine Verschlechterung des Komforts im Innenraum zustande kommt. Im Gegenteil führt die auf der Innenseite nach unten strömende Luft zu einer weniger weit in den Innenraum reichenden Luftwalze und damit zu einer geringeren Luftbewegung in der Nähe der abgeschirmten Türöffnung. Der Heizenergiebedarf verringert sich auf ca. 60 % verglichen mit einem Torluftschleiergerät mit einfacher Luftwalze, die am Boden nach innen gerichtet ist. Die äußere unbeheizte Luftwalze schirmt die innere beheizte Luftwalze ab und verhindert so Wärmeverluste nach außen.

Im Falle eines Unterdrucks im Raum infolge von dort arbeitenden Entlüftungs- oder Belüftungseinrichtungen erfolgt durch die offene Tür und die Torluftschleier ein ständiger Druckausgleich. Die von außen kommende kalte Luft wird dabei von der äußeren Luftwalze zu den Gebläseeinrichtungen geschafft und teilt sich in einen Anteil auf, der in die äußere Luftwalze eingespeist wird und einen weiteren Anteil, der in die innere Luftwalze gelangt. Da dieser Anteil vor dem Eindringen in das Rauminnere durch die Luftkonditioniereinrichtung der inneren zweiten Gebläseeinrichtung läuft, wird hier die eindringende Außenluft so weit aufgeheizt, dass keine Zugwirkung auftritt.

Je nach räumlichen Verhältnissen können die Gebläseeinrichtungen entweder voneinander beabstandet sein, beispielsweise in einer Art Windfang, wobei zwischen den beiden Torluftschleiereinrichtungen ein erheblicher Abstand ist, oder aber die Gebläseeinrichtungen können in einem gemeinsamen Gehäuse untergebracht werden. Im Falle der gemeinsamen Unterbringung in einem Gehäuse können auch die beiden Lufteinlässe zu einem gemeinsamen Lufteinlass vereinigt sein.

Entsprechend der Breite der Tür sind nebeneinander gegebenenfalls mehrere erste und zweite Gebläseeinrichtungen angeordnet.

In der Zeichnung ist ein Ausführungsbeispiel des Gegenstandes der Erfindung dargestellt. Es zeigen:
Fig. 1 eine Anordnung mit zwei in einem Gehäuse untergebrachten Gebläseeinrichtungen in einer schematisierten Seitenansicht bei Druckausgleich,
Fig. 2 die Anordnung nach Fig. 1 bei Unterdruck im Raum,
Fig. 3 die Anordnung der Gebläseeinrichtungen bei räumlicher Trennung in einer schematisierten Seitenansicht und
Fig. 4 eine der Gebläseeinrichtungen in einem stark schematisierten Längsschnitt.

Fig. 1 zeigt in stark schematisierter Form einen Raum 1 eines Gebäudes, der von einem Boden 2, einer Decke 3 sowie einer ihn allseitig umschließenden Wand 4 umgrenzt ist. In der Wand 4 befindet sich an einer Stelle eine offene Tür- oder Toröffnung 5, die von dem Boden 2 bis zu einem Türsturz 6 reicht, der von der Decke 3 beabstandet ist. Bezogen auf Fig. 1 befindet sich rechts von der Wand 4 das Rauminnere, während links der Wand 4 "außen" ist.

Oberhalb des Torsturzes 6 sind eine erste und eine zweite Gebläseeinrichtung 7, 8 nebeneinander auf gleicher Höhe angebracht. Die erste Gebläseeinrichtung 7 weist einen Luftauslass 9 auf, der neben dem Türsturz 6 nach unten in Richtung auf den Boden 2 gerichtet ist. Weiter zum Rauminneren hin gelegen weist die erste Gebläseeinrichtung 7 an ihrer Unterseite einen Lufteinlass 11 auf, über den sie Luft einsaugt, die sodann über den vorerwähnten Luftauslass 9 ausgeblasen wird.

Die zweite Gebläseeinrichtung 8 hat denselben Aufbau, ist jedoch spiegelbildlich angebaut, d.h. ihr Luftauslass 12 befindet sich weiter im Rauminneren als ihr Lufteinlass 13.

Zweckmäßigerweise sind beide Gebläseeinrichtungen 7 und 8 so gestaltet, dass sich ihre Lufteinlässe 11, 13 bzw. Luftauslässe 9, 12 über die gesamte Breite der Tür 5 erstrecken. Falls dies aus konstruktiven Gründen nicht möglich ist, besteht auch die Möglichkeit, längs des Türsturzes 6 mehrere erste Gebläseeinrichtungen 7 sowie mehrere zweite Gebläseeinrichtungen 8 nebeneinander vorzusehen, damit die Breite aller Luftauslässe 9, 12 und Lufteinlässe 11, 13 zusammen etwa der Breite der Tür 5 entspricht.

Wenn die Gebläseeinrichtungen 7, 8 in Gang gesetzt werden, erzeugen sie zwei nebeneinander liegende Luftwalzen 14 und 15. Die Luftwalze 15 besteht aus einem aus dem Luftauslass 9 auf den Boden 2 ausgeblasenen Luftstrom 15, der in der Nähe des Bodens 2 bei 17 in Richtung auf das Rauminnere umgelenkt wird und sodann als aufsteigender Luftstrom 18 zu dem Lufteinlass 11 zurückgelangt, d.h. die Luftwalze 15 zirkuliert, bezogen auf die Darstellung in Fig. 1, im Uhrzeigersinne, während die Luftwalze 14 aufgrund der spiegelbildlichen Anordnung der Gebläseeinrichtung im Gegenuhrzeigersinne läuft. Ihre zum Boden 2 hin gerichtete Luftströmung 19 liegt am weitesten zum Rauminneren hin oder anders ausgedrückt, am weitesten von der Tür 5 entfernt und wird bei 21 in Richtung auf die Tür 5 zu umgelenkt, um sodann als aufwärts gerichtete Luftströmung 22 zu dem Lufteinlass 13 zurückzugelangen.

Bei Druckausgleich zwischen dem Rauminneren und außen verhindert die Luftwalze 14 an der Tür 5 einen Luftaustausch zwischen außen und innen. Die Luftwalze 15 dagegen begrenzt die Ausdehnung der Luftwalze 14 zum Rauminneren hin, weil der absteigende Luftstrom 19 mit der höheren Geschwindigkeit und damit der größeren Richtungsstabilität in jedem Falle die Größe der Luftwalze 14 zum Rauminneren beschränkt. Damit ergeben sich bereits in kürzer Entfernung von der Tür 5 praktisch zugluftfreie Raumklimabedingungen oder, mit anderen Worten, die Raumluft ist in geringem Abstand von dieser eine Torluftschleieranlage bildenden Anordnung aus den beiden Gebläseeinrichtungen 7 und 8 beruhigt bzw. strömungsarm.

Falls in dem Raum 1 eine zusätzliche Entlüftungseinrichtung vorgesehen ist, entsteht in dem Raum 1 gegenüber außen ein Unterdruck, der bestrebt ist, Außenluft in den Raum 1 einzusaugen. Damit entsteht eine Luftströmung, wie sie in Fig. 2 schematisch veranschaulicht ist. Wegen des Unterdrucks gelangt ein von außen kommender Luftstrom 23 zwischen der Luftwalze 14 und dem Boden 2 durch die Türöffnung 5 hindurch. Dieser Luftstrom 23 wird durch die Rotationsrichtung der Luftwalze 14 begünstigt. Da aber die Luftwalze 15 im Uhrzeigersinne und damit entgegen der Rotationsrichtung der Luftwalze 14 läuft, verhindert die am Boden 2 herrschende Luftströmung 21 mit ihrer auf die Tür 5 gerichteten Komponente, dass der Luftstrom 23 weiter ungehindert in den Raum 1 eindringen kann. Statt dessen wird der Luftstrom 23 zwischen den beiden Luftwalzen 14 und 15 eingefangen und nach oben zu den beiden Gebläseeinrichtungen 7 und 8 geschafft. Je nach Druckverhältnissen wird dieser von außen kommende Luftstrom 23 nun überwiegend in die zweite Gebläseeinrichtung 8 eingesaugt und kann dadurch nur nach Passieren der Gebläseeinrichtung 8 über den Luftauslass 12 in das Rauminnere vordringen, wie dies durch Pfeile 24 angedeutet ist.

Da, wie weiter unten noch erläutert wird, die zweite Gebläseeinrichtung 8 eine Luftkonditioniereinrichtung enthält, die strömungsmäßig zwischen dem Lufteinlass 13 und dem Luftauslass 12 angeordnet ist, gelangt die Außenluft 23 erst, nachdem sie hinsichtlich Temperatur und Feuchte auf entsprechende Werte eingestellt ist, als Luftströmung 24 das Innere des Raumes. Somit ist auch bei Unterdruck in dem Raum 1 durch die neue Anordnung sichergestellt, dass keine Außenluft unmittelbar ohne Konditionierung das Rauminnere erreicht.

Die erste Gebläseeinrichtung 7 braucht keine Luftkonditioniereinrichtung, denn sie soll die innere Luftwalze nach außen hin abschirmen. Ferner kann die Luftmenge pro Zeiteinheit der äußeren Luftwalze geringer sein als bei der inneren also dem Raum benachbarten Luftwalze.

Gemäß den Fig. 1 und 2 sind die beiden Gebläseeinrichtungen 7 und 8 unmittelbar nebeneinander angeordnet. Sie können gegebenenfalls auch in einem gemeinsamen Gehäuse untergebracht sein, wobei sich dann der gemeinsame Lufteinlass zwischen den an den Enden des Gehäuses liegenden Luftauslässen befindet.

Wesentlich ist bei der neuen Ausführungsform, dass die beiden Gebläseeinrichtungen 7 und 8 so gestaltet sind, dass für die äußere Luftwalze wie sie von der ersten Gebläseeinrichtung 7 kommt, keinen Heizenergie aufgewendet wird, im Gegensatz zu der inneren Luftwalze. D.h. die beiden Gebläseeinrichtungen 7 und 8 sind zumindest hinsichtlich der Beheizung der Luftwalzen lufttechnisch im wesentlichen voneinander unabhängig.

Neben der unmittelbar benachbarten Anbringung der beiden Gebläseeinrichtungen 7 und 8 ist auch eine räumlich beabstandete Anbringung möglich, wie dies Fig. 3 zeigt. Bei dieser Anordnung enthält der Raum 1 im Abstand von seiner Außenwand 4 mit der Türöffnung 5 zum Rauminneren hin gelegen eine weitere Wand 25 mit einer eigenen Türöffnung 26, die an ihrer Oberkante durch einen Türsturz 27 begrenzt ist. Die erste Gebläseeinrichtung 7 ist, wie bei dem Ausführungsbeispiel nach Fig. 1, oberhalb des Türsturzes 6 zum Rauminneren hin orientiert befestigt. Der Luftauslass 9 ist dabei unmittelbar der Türöffnung 5 benachbart.

Die andere Gebläseeinrichtung 8 dagegen ist im Abstand von der ersten Gebläseeinrichtung 7 an der Wand 25 oberhalb des Türsturzes 27 angebracht, und zwar auf jener Seite, die der Außenwand 4 zugekehrt ist. Das eigentliche Rauminnere, das gemäß Fig. 3 rechts von der Trennwand 25 liegt, enthält somit keine Gebläseeinrichtungen mehr. Die zweite Gebläseeinrichtung 8 an der Trennwand 25 ist derart befestigt, dass ihr Luftauslass 12 einen Luftschleier erzeugt, der Türöffnung 26 unmittelbar benachbart zum Boden 2 gerichtet ist. Hierdurch entstehen wiederum zwei Luftwalzen 14 und 15 mit entgegengesetztem Drehsinn, und zwar so, dass die aufwärts zu den Gebläseeinrichtungen 7 und 8 gerichteten Luftströme 18 und 22 der beiden Luftwalzen 14 und 15 zwischen diesen liegen.

Die Wirkungsweise dieser Anordnung gemäß Fig.3 ist dieselbe, wie dies im Zusammenhang mit den Fig. 1 und 2 beschrieben ist.

Fig. 4 zeigt schematisiert den Aufbau der zweiten Gebläseeinrichtung 8. Sie weist ein allseitig geschlossenes, quaderförmiges Blechgehäuse 31 mit einer Oberseite 32, einer Unterseite 33 sowie mit insgesamt vier paarweise zueinander parallelen Seitenwänden 34 auf. In der Unterseite 33 befindet sich neben der linken Seitenwand 34 der Lufteinlass 13 in Gestalt einer Vielzahl ausgeklinkter Längsschlitze 35, durch die hindurch die Luft in das Innere des Gehäuses 31 eindringen kann. Neben diesem Lufteinlass 13 beginnt eine innere Trennwand 36, die innerhalb des Gehäuses 31 eine Kammer 37 abteilt. Die Trennwand 36 schließt einerseits an den Boden 33 neben dem Lufteinlass 13 an und führt im Abstand zu der Oberseite 32 bis zu der rechten Seitenwand 34. Der Luftauslass 12, beispielsweise in Gestalt einer Gitterblende, befindet sich ebenfalls in der Unterseite 33 und verbindet die abgeteilte Kammer 37 mit der Außenatmosphäre. Die Anordnung ist dabei so getroffen, dass der Luftauslass 12 parallel zu der rechten Seitenwand 34 und an dieser angrenzend verläuft.

Die Trennwand 36 besteht aus einem an dem Boden 33 beginnenden aufsteigenden Teil 38, der im Abstand zu der Oberseite 32 endet und in einen horizontalen Abschnitt 39 übergeht, der zu der rechten Seitenwand 34 führt, an dieser weitgehend luftdicht angeschlossen ist. Im übrigen erstrecken sich diese beiden Abschnitte 38 und 39 der Trennwand 36 senkrecht zu der Zeichenebene zwischen den zu der Zeichenebene parallelen Seitenwänden 34.

In dem Trennwandabschnitt 38 sitzt ein Ansaugtrichter 41, in dem ein Gebläse 42 angeordnet ist. Im Abstand zu dem Gebläse 42 ist in der Kammer 37 eine schematisch angedeutete Luftkonditioniereinrichtung 43 vorgesehen, die im einfachsten Falle ein Wärmetauscher ist, durch den die Luft hindurchströmt.

Neben dem abluftseitigen Ende der Luftkonditioniereinrichtung 43, die sich über die gesamte Tiefe der Kammer 37, d.h. senkrecht zu der Zeichenebene erstreckt, ist in der Kammer 37 eine weitere Trennwand 44 angeordnet, die an dem oberen Trennwandabschnitt 39 beginnt, von dort ausgehend nach unten schräg in Richtung auf die rechte Seitenwand 34 verläuft und oberhalb des in dem Luftauslass 12 sitzenden Gitters 45 in einen horizontalen Abschnitt 46 übergeht, der an seinem freien Ende an der rechten Seitenwand 34 befestigt ist. Hierdurch wird in der Kammer 37 eine weitere innere Kammer 47 strömungsmäßig abgeteilt. Diese weitere Kammer 47 dient als Luftführung zum Erzeugen eines Induktionsluftstrahles mit Hilfe eines Hochdruckgebläses 48, das an einen Ansaugtrichter 49 angeschlossen ist, der in dem oberen Trennwandabschnitt 39 ausgebildet ist und in die innere Kammer 47 mündet.

Die Luft aus der inneren Kammer 37 tritt über eine Ejektordüse 51 aus, die als Kugeldüse ausgebildet ist und somit verstellbar in dem unteren Trennwandabschnitt 46 sitzt.

Die Betriebsweise der Gebläseeinrichtung ist wie folgt:

Mit Hilfe des Gebläses 42 wird Luft über den Lufteinlass 13 angesaugt und unter Druck in die Kammer 37 befördert. In der Kammer 37 durchströmt die von dem Gebläse 42 geförderte Luft die Luftkonditioniereinrichtung 43 und prallt auf die Trennwand 44 auf, an der sie nach unten abgelenkt wird, damit sie durch das Gitter 45 des Luftauslasses 12 ausströmen kann. Ein weiterer, durch den Lufteinlass 13 eintretender Luftstrom strömt an dem Gebläse 42 vorbei durch den zwischen der Oberseite 32 und den oberen Trennwandabschnitt 39 begrenzten Kanal zu dem Ansaugtrichter 49. Der Hochdrucklüfter 48, der an den Ansaugtrichter 49 angeschlossen ist, presst die angesaugte Luft mit verhältnismäßig hohem Druck und damit einer entsprechend hohen Geschwindigkeit über die Ejektordüse 51 nach außen, die hinter dem Gitter 45 des Luftauslasses 12 angeordnet ist. Die hohe Geschwindigkeit des aus der Ejektordüse 51 austretenden Induktionsstrahles dient gleichzeitig als Stützstrahl zum Stabilisieren des Luftschleiers und damit dazu, die aus der Luftkonditioniereinrichtung 43 kommende Luft mit niedriger Luftgeschwindigkeit gegen die Wirkung der natürlichen Konvektion bis zu dem Boden 2 des Raumes 1 zu schaffen.

Bei der gezeigten Ausführungsform der Gebläseeinrichtung wird somit nur ein Teil der angesaugten Luft konditioniert, während der andere Teil ohne Konditionierung mit hoher Geschwindigkeit ausgeblasen wird. Es ist jedoch auch möglich, eine zweite Luftkonditioniereinrichtung vorzusehen, um auch die Luft, die über die Ejektordüse 51 austritt, hinsichtlich Temperatur und/oder Feuchte auf entsprechende Werte zu bringen.

Wegen der Darstellungsart ist bei der gezeigten Gebläseeinrichtung 8 lediglich eine Ejektordüse 51 sichtbar. Es ist jedoch ohne weiteres verständlich, dass entsprechend der Breite der Gebläseeinrichtung 8 mehrere derartige Ejektordüsen 51 nebeneinander angeordnet werden können. Die erste Gebläseeinrichtung 7 kann mit Ausnahme der Luftkonditioniereinrichtung 43 genauso aufgebaut sein wie die zweite Gebläseeinrichtung 8.

Die in den Fig. 1 bis 3 gezeigte Ausbildung der gegensinnigen Luftschleier läßt sich nicht nur mit der Torluftschleiereinrichtung nach Fig. 4 erzielen, bei der ein zusätzlicher Induktionsluftstrahl eingesetzt wird. Alternativ ist es auch möglich, diese Luftwalzen 14 und 15 mit Luftschleiereinrichtungen zu erzeugen, denen der Hochdruckteil und folglich der Induktionsluftstrahl fehlen. Es reicht aus, lediglich die Primärluft zu verwenden, die mit Hilfe des Gebläses 42 erzeugt wird und aus dem Luftauslass 12 austritt.

## Patentansprüche

1. Anordnung zur Erzeugung eines Luftschleiers an einer Tür oder einem Tor (5,26) eines Raumes (1),
mit einer ersten oberhalb der Tür bzw. des Tors (5,26) angeordneten Gebläseeinrichtung (7),
- die wenigstens einen der Tür bzw. dem Tor (5,26) benachbarten Luftauslass (9) aufweist,
- wenigstens einen bezogen auf den Luftauslass (9) näher zum Rauminneren gelegene Lufteinlass (11) aufweist und
- aus deren Luftauslass (9) ein von oben nach unten gerichteter Luftstrom (16) austritt, der am Boden (2) nach oben zu der Gebläseeinrichtung (7) umgelenkt wird und zumindest zum Teil in den Lufteinlass (11) eingesaugt wird, derart, dass eine erste Luftwalze (14) entsteht deren aufwärts strömender Teil (18) von der Tür bzw dem Tor (5,26) abliegt,
mit einer zweiten wenigstens einen zum Boden (2) gerichtete Luftauslass (12) sowie wenigstens einen Lufteinlass (13) aufweisenden Gebläseeinrichtung (8),
- die bezogen auf die erste Gebläseeinrichtung (7) weiter zum Rauminneren liegt und
- die derart orientiert ist, dass ihr Lufteinlass (13) dem Lufteinlass (11) der ersten Gebläseeinrichtung (7) benachbart ist, um eine Luftwalze (15) zu erzeugen die einen gegenüber der ersten Luftwalze (14) entgegengesetzten Drehsinn hat, wobei die aufsteigende Luftströmung (18,22) zwischen den Luftwalzen (14,15) auftritt,
dadurch gekennzeichnet, daß
lediglich die zweite Gebläseeinrichtung (8) eine strömungsmäßig zwischen ihrem Lufteinlass (13) und ihrem Luftauslass (12) angeordnete Luftkonditioniereinrichtung (43) enthält, mit deren Hilfe die von dem Lufteinlass (13) zu dem Luftauslass (12) strömende Luft hinsichtlich der Temperatur- und/oder Feuchtigkeitswerte einstellbar ist.

2. Anordnung nach Anspruch 1, dadurch gekennzeichnet dass beide Gebläseeinrichtungen (7, 8) in eigenen voneinander getrennten Gehäusen (31) untergebracht sind.

3. Anordnung nach Anspruch 1, dadurch gekennzeichnet dass die erste und die zweite Gebläseeinrichtung (7, 8) voneinander beabstandet sind.

4. Anordnung nach Anspruch 1, dadurch gekennzeichnet, dass beide Gebläseeinrichtungen (7,8) in einem gemeinsamen Gehäuse untergebracht sind.

5. Anordnung nach Anspruch 1, dadurch gekennzeichnet, dass der Lufteinlass (11) der ersten und der Lufteinlass (13) der zweiten Gebläseeinrichtung (7, 8) zu einem gemeinsamen Lufteinlass vereinigt sind.

6. Anordnung nach Anspruch 1, dadurch gekennzeichnet, dass längs der Breite der Tür bzw des Tors (5, 26) mehrere erste und zweite Gebläseeinrichtungen (7, 8) nebeneinander angeordnet sind.

7. Anordnung nach Anspruch 1, dadurch gekennzeichnet, dass die erste und die zweite Gebläseeinrichtung (7,8) gegebenenfalls bis auf eine Luftkonditioniereinrichtung (43) identisch aufgebaut sind.

8. Anordnung nach Anspruch 1, dadurch gekennzeichnet, dass die erste und/oder die zweite Gebläseeinrichtung (7,8) ein Sekundärluftgebläse (48) zum Erzeugen eines Induktionsluftstrahls sowie ein Primärluftgebläse (42) umfaßt, das einen Luftstrom mit großem Volumen und geringerer Geschwindigkeit als das Sekundärluftgebläse (49) erzeugt.

9. Anordnung nach Anspruch 8, dadurch gekennzeichnet dass das Sekundärluftgebläse (49) wenigstens eine zum Luftauslass (9, 12) gehörende Ejektordüse (51) aufweist.

10. Anordnung nach Anspruch 1, dadurch gekennzeichnet, dass die erste und/oder die zweite Gebläseeinrichtung (7,8) eigene Gebläse enthalten, die gegebenenfalls voneinander unabhängig einstellbar sind.

11. Anordnung nach Anspruch 1, dadurch gekennzeichnet, dass die erste und/oder die zweite Gebläseeinrichtung (7,8) eigene Luftführungseinrichtungen enthalten, die voneinander im wesentlichen unabhängig sind.

12. Anordnung nach Anspruch 1, dadurch gekennzeichnet, dass die erste und die zweite Gebläseeinrichtung (7,8) lufttechnisch voneinander im wesentlichen unabhängig sind.

13. Anordnung nach Anspruch 1, dadurch gekennzeichnet, dass die Luftkonditioniereinrichtung (43) lediglich eine Heizeinrichtung ist.

## Claims

1. Arrangement for producing an air curtain on a door or a doorway (5, 26) of a room (1),
with a first fan arrangement (7) which is disposed above the door or the doorway (5, 26),
- has at least one air outlet (9) adjacent to the door or the doorway (5, 26),
- has at least one air inlet (11) positioned nearer to the interior of the room relative to the air outlet (9), and
- from the air outlet (9) of which an air stream (16) emerges which is directed downwards from above, is deflected upwards from the floor (2) to the fan arrangement (7) and at least part of it is drawn into the air inlet (11) in such a way that a first air roll (14) is produced of which the upwardly streaming part (18) is remote from the door or the doorway (5, 26),
with a second fan arrangement (8) which has at least one air outlet (12) directed towards the floor (2) and at least one air inlet (13),
- and which lies further into the interior of the room relative to the first fan arrangement (7), and
- is oriented in such a way that its air inlet (13) is adjacent to the air inlet (11) of the first fan arrangement (7) in order to produce an air roll (15) which has a direction of rotation opposite to that of the first air roll (14), the rising air flow (18, 22) occurring between the air rolls (14, 15),
characterised in that only the second fan arrangement (8) has an air conditioning arrangement (43) which is disposed between its air inlet (13) and its air outlet (12) in terms of the flow and with the aid of which the air flowing from the air inlet (13) to the air outlet (12) can be adjusted with regard to the temperature and/or humidity values.

2. Arrangement as claimed in Claim 1, characterised in that both fan arrangements (7, 8) are accommodated in their own housings (31) which are separate from one another.

3. Arrangement as claimed in Claim 1, characterised in that the first and the second fan arrangement (7, 8) are spaced from one another.

4. Arrangement as claimed in Claim 1, characterised in that both fan arrangements (7, 8) are accommodated in a common housing.

5. Arrangement as claimed in Claim 1, characterised in that the air inlet (11) of the first fan arrangement (7) and the air inlet (13) of the second fan arrangement (8) are combined into one common air inlet.

6. Arrangement as claimed in Claim 1, characterised in that a plurality of first and second fan arrangements (7, 8) are disposed adjacent to one another along the width of the door or the doorway (5, 26).

7. Arrangement as claimed in Claim 1, characterised in that the first and the second fan arrangement (7, 8) are optionally of identical construction up to an air conditioning arrangement (43).

8. Arrangement as claimed in Claim 1, characterised in that the first and/or the second fan arrangement (7, 8) comprises a secondary air fan (48) for producing an induction air jet as well as a primary air fan (42) which produces an air stream with a large volume and a slower speed than the secondary air fan (49).

9. Arrangement as claimed in Claim 8, characterised in that the secondary air fan (49) has at least one ejector nozzle (51) which belongs to the air outlet (9, 12).

10. Arrangement as claimed in Claim 1, characterised in that the first and/or the second fan arrangement (7, 8) contains its own fan, these fans being optionally adjustable independently of one another.

11. Arrangement as claimed in Claim 1, characterised in that the first and/or the second fan arrangement (7, 8) contains its own air guide arrangements which are substantially independent of one another.

12. Arrangement as claimed in Claim 1, characterised in that the first and the second fan arrangement (7, 8) are substantially independent of one another in aerodynamic terms.

13. Arrangement as claimed in Claim 1, characterised in that the air conditioning arrangement (43) is merely a heating arrangement.

## Revendications

1. Dispositif pour générer un rideau d'air dans le voisinage d'une porte (5, 26) d'un local (1) comportant
un premier dispositif ventilateur (7) disposé au-dessus de la porte (5, 26), qui comprend
- au moins une sortie d'air (9) dans le voisinage de la porte (5, 26),
- au moins une entrée d'air (11) situé plus près de l'intérieur du local par rapport à la sortie d'air (9),
- et de la sortie d'air (9) duquel sort un flux d'air (16) dirigé du haut vers le bas qui, au niveau du sol (2), est dévié vers le haut en direction du dispositif ventilateur (7) et est au moins partiellement aspiré dans l'entrée d'air (11), de telle sorte qu'il se forme une première circulation d'air (14) dont la partie (18) dirigée vers le haut est éloignée de la porte (5, 26),
un second dispositif ventilateur (8) comprenant au moins une sortie d'air (12) dirigée vers le sol (2) et au moins une entrée d'air (13)
- qui, par rapport au premier dispositif ventilateur (7), est disposé plus loin en direction de l'intérieur du local et
- est orienté de telle sorte que son entrée d'air (13) soit proche de l'entrée d'air (11) du premier dispositif ventilateur (7) afin de générer une circulation d'air (15) avec un sens de rotation opposé par rapport à la première circulation d'air (14), le flux d'air (18, 22) ascendant se formant entre les circulations d'air (14, 15),
caractérisé par le fait que seul le second dispositif ventilateur (8) comporte un dispositif de conditionnement d'air (43) qui, sur le plan de l'écoulement, est disposé entre son entrée d'air (13) et sa sortie d'air (12) et à l'aide duquel la température et/ou l'humidité de l'air s'écoulant de l'entrée d'air (13) vers la sortie d'air (12) peuvent être réglées.

2. Dispositif selon la revendication 1, caractérisé par le fait que les deux dispositifs ventilateurs (7, 8) sont logés dans des carrosseries (31) propres, indépendantes l'une de l'autre.

3. Dispositif selon la revendication 1, caractérisé par le fait que le premier dispositif ventilateur et le second dispositif ventilateur (7, 8) sont éloignés l'un de l'autre.

4. Dispositif selon la revendication 1, caractérisé par le fait que les deux dispositifs ventilateurs (7, 8) sont logés dans une carrosserie commune.

5. Dispositif selon la revendication 1, caractérisé par le fait que l'entrée d'air (11) du premier dispositif ventilateur (7) et l'entrée d'air (13) du second dispositif ventilateur (8) sont réunies en une entrée d'air commune.

6. Dispositif selon la revendication 1, caractérisé par le fait que plusieurs premiers et seconds dispositifs ventilateurs (7, 8) sont disposés les uns à côté des autres sur la largeur de la porte (5, 26).

7. Dispositif selon la revendication 1, caractérisé par le fait que les premier et second dispositifs ventilateurs (7, 8) présentent une construction identique, le cas échéant au dispositif de conditionnement d'air (43) près.

8. Dispositif selon la revendication 1, caractérisé par le fait que le premier et/ou second dispositif ventilateur (7, 8) comprend un ventilateur d'air secondaire (48) pour générer un jet d'air d'induction ainsi qu'un ventilateur d'air primaire (42) qui génère un flux de grand volume et avec une vitesse plus faible que le ventilateur d'air secondaire (49).

9. Dispositif selon la revendication 8, caractérisé par le fait que le ventilateur d'air secondaire (49) comporte au moins une buse d'éjecteur (51) qui fait partie de la sortie d'air (9, 12).

10. Dispositif selon la revendication 1, caractérisé par le fait que le premier et/ou le second dispositif ventilateur (7, 8) comporte des ventilateurs propres qui, le cas échéant, peuvent être réglés indépendamment l'un de l'autre.

11. Dispositif selon la revendication 1, caractérisé par le fait que le premier et/ou le second dispositif ventilateur (7, 8) comporte des dispositifs de guidage d'air propres, qui sont essentiellement indépendants l'un de l'autre.

12. Dispositif selon la revendication 1, caractérisé par le fait que le premier et/ou le second dispositif ventilateur (7, 8) sur le plan aéraulique sont essentiellement indépendants l'un de l'autre.

13. Dispositif selon la revendication 1, caractérisé par le fait que le dispositif de conditionnement d'air (43) est uniquement un dispositif de chauffage.
